# EUROPÄISCHE PATENTSCHRIFT

(11) **EP 3 143 227 B1**
(45) Veröffentlichungstag und Bekanntmachung des Hinweises auf die Patenterteilung: **30.06.2021**
(21) Anmeldenummer: 15726017.5
(22) Anmeldetag: 13.05.2015
(51) Int. Cl.: E05F 1/10, E05D 7/081, F25D 23/02

(54) **LAGERANORDNUNG FÜR EINE TÜR**
BEARING ARRANGEMENT FOR A DOOR
ENSEMBLE DE PALIER POUR UNE PORTE

(30) Priorität: 15.05.2014 DE 102014106876
(43) Veröffentlichungstag der Anmeldung: 22.03.2017
(73) Patentinhaber: Hettich-ONI GmbH & Co. KG, 32602 Vlotho (DE)
(72) Erfinder: THIELMANN, Eduard, 32791 Lage (DE); KLEEMANN, Andreas, 32689 Kalletal (DE); NORDIEKER, Martin, 32609 Hüllhorst (DE); BUSCHMANN, Alexander, 32052 Herford (DE)
(74) Vertreter: Dantz, Jan Henning
(86) Internationale Anmeldenummer: PCT/EP2015/060583
(87) Internationale Veröffentlichungsnummer: WO 2015/173297

(56) Entgegenhaltungen:
- EP-A2- 0 244 506
- EP-A2- 2 020 477
- EP-A2- 2 314 962
- US-A1- 2005 258 724
- US-A1- 2006 038 412

## Beschreibung

Die vorliegende Erfindung betrifft eine Lageranordnung für eine Tür eines Möbels oder Haushaltsgerätes, insbesondere für Kühl- oder Gefrierschränke gemäß dem Oberbegriff des Anspruchs 1.

Aus der EP 2 020 477 ist eine Drehflügeltür eines Möbels oder Haushaltsgerätes bekannt, die mit einem Türschließer oder Drehflügelantrieb antreibbar ist. Der Türschließer weist dabei eine Antriebswelle auf, die mit der Drehflügeltür so zusammenwirkt, dass eine Drehung der Antriebswelle ein Verschwenken des Drehflügels bewirkt. Dabei ist die Drehachse dieser Antriebswelle identisch mit der Drehachse der Drehflügeltür.

Aus der US 2006/038412 A1 ist eine Lageranordnung mit einem Lagerelement zur drehbaren Lagerung einer Tür und einem Dämpfungselement zur Dämpfung einer Schließbewegung der Tür bekannt.

Aus der US 2005/258724 A1 ist eine Lageranordnung mit einem Lagerelement zur drehbaren Lagerung einer Kühlschranktür und einem Dämpfungselement mit einer Feder zur Dämpfung bzw. Stoßabsorption einer Schließbewegung der Tür bekannt.

Aus der EP 2 314 962 A2 ist eine Lageranordnung mit einem Lagerelement zur drehbaren Lagerung einer Kühl- oder Gefriergerätes und einem Dämpfer mit einer Feder zur Dämpfung einer Schließbewegung der Tür bekannt.

Nachteilig bei dieser starren Verbindung zwischen Drehflügeltür und Türschließer ist, dass bereits ein geringer Versatz der Antriebswelle aus der Drehachse der Drehflügeltür heraus zu einem Verschleiß der Türscharniere beziehungsweise der Antriebswelle des Türschließers führen kann.

Eine dadurch hervorgerufene höhere Reibung innerhalb der Verbindung zwischen Drehflügeltür und Türschließer erfordert außerdem höhere Kräfte zum Antreiben der Drehflügeltür, so dass ein Versatz zwischen den Drehachsen des Türschließers und der Drehflügeltür mitunter dazu führen kann, dass die Kraft des Türschließers nicht ausreicht, um die Tür vollständig zu schließen.

Demgemäß muss auch der Einbau des Türschließers an dem Möbel oder Haushaltsgerät äußerst exakt vorgenommen werden, um eine solchen Achsverschiebung möglichst auszuschließen.

Aufgabe der vorliegenden Erfindung ist es, eine Lageranordnung für eine Tür eines Möbels oder Haushaltsgerätes bereitzustellen, mit der eine einfache und flexible Positionierung einer Schließeinrichtung für eine Tür ermöglicht ist.

Diese Aufgabe wird mit einer Lageranordnung für eine Tür eines Möbels oder Haushaltsgerätes mit den Merkmalen des Anspruchs 1 oder mit den Merkmalen des Anspruchs 2 gelöst.

Die erfindungsgemäße Lageranordnung weist ein Lagerelement zur drehbaren Lagerung der Tür an einem Korpus des Möbels oder Haushaltsgerätes um eine Lagerachse und eine an einem Korpus des Möbels oder Haushaltsgerätes oder der Tür in einem Gehäuse befestigte Schließeinrichtung auf, mittels der die Tür durch ein Antriebsteil über einen Schwenkbereich in Schließrichtung oder Öffnungsrichtung bewegbar ist, wobei als Antriebsteil eine Feder, insbesondere eine Druckfeder dient oder das Antriebsteil als elektrisches Antriebsteil, insbesondere als Elektromotor ausgebildet ist, wobei die Schließeinrichtung das Antriebsteil und ein eine Drehbewegung der Tür um die Lagerachse aufnehmendes erstes Drehelement mit einer zur Lagerachse der Tür im Wesentlichen parallelen Drehachse aufweist. Dieses erste Drehelement ist mit der Tür über eine Ausgleichseinrichtung zum Ausgleich eines Längenversatzes und/oder Winkelversatzes zwischen der Drehachse des ersten Drehelementes und der Lagerachse der Tür miteinander verbunden. In der Schließeinrichtung ist ein Dämpfer zum Dämpfen einer Schwenkbewegung der Tür beim Öffnen und Schließen der Tür über mindestens einen Schwenkbereich aufgenommen ist, der mit dem ersten Drehelement gekoppelt ist. Die Ausgleichseinrichtung weist einen mit dem ersten Drehelement drehfest koppelbaren, die Tür in Schließrichtung und/oder Öffnungsrichtung bewegenden Mitnehmer auf.

Der in eine Ausnehmung der Tür einsetzbar Mitnehmer weist einen mit dem ersten Drehelement drehfest koppelbaren Bolzen auf sowie einen Mitnehmerarm, der in einem Winkelbereich zwischen 75° und 105° zur Drehachse des ersten Drehelements kippbar an dem Bolzen gehalten ist.

Mit einem solchen Mitnehmer ist auch ein Ausgleich einer vertikalen Absenkung der Tür ermöglicht.

Alternativ ist der Mitnehmer als drehfest mit dem Lagerelement der Tür aufnehmbarer Bolzen ausgebildet.

Um auch bei dieser Variante einen Winkelversatz zwischen den Drehachsen der Tür und des ersten Drehelements zu ermöglichen, ist ein in das erste Drehelement ragendes Endstück des Mitnehmers in einen vorbestimmten Winkel um die Drehachse des ersten Drehelements kippbar.

Dadurch ist ein Ausgleich eines Längenversatzes und/oder Winkelversatzes zwischen der Drehachse der Tür und einem die Drehbewegung aufnehmenden ersten Drehelement, mit dem die Schließeinrichtung zum Schließen oder Öffnen der Tür aktiviert wird, ermöglicht, was diverse Vorteile mit sich bringt.

Zum einen ist dadurch eine Kompensation von Toleranzen und Verschiebungen, beispielsweise durch einen sich mit der Zeit ergebenden Verschleiß der Türscharniere oder einer Absenkung der Tür ermöglicht.

Des Weiteren ist mit der erfindungsgemäßen Lageranordnung ermöglicht, die Schließeinrichtung bei entsprechender Dimensionierung der Ausgleichseinrichtung am Korpus des Möbels oder Haushaltsgerätes anzubringen, ohne eine genaue Übereinstimmung der Drehachsen von Tür und Drehelement der Schließeinrichtung beachten zu müssen.

Ein weiterer Vorteil der erfindungsgemäßen Lageranordnung besteht darin, dass prinzipiell eine Ausführung einer Schließeinrichtung an Möbel oder Haushaltsgeräten mit unterschiedlichen Aufhängungen der Tür eingesetzt werden kann, wobei lediglich die Ausgleichseinrichtung an die Mechanik der Türaufhängung anzupassen ist.

Durch die Anordnung des Dämpfers ist neben einem sicheren Schließen auch eine Dämpfung der Tür beim Öffnen und/oder Schließen der Tür ermöglicht.

Durch den Einsatz der Kurvenführung ist es ermöglicht, die Kräfte zum Schließen oder Öffnen oder zum Dämpfen genau einzustellen, da keine starre Kopplung mehr zwischen Tür und Schließeinrichtung beziehungsweise Dämpfer vorhanden ist, sondern diese Kopplung über eine oder mehrere Kurvenführungen erfolgt, die beim Schwenken der Tür auf die Schließeinrichtung und/oder dem Dämpfer einwirken.

Durch die Ausgleichseinrichtung mit einem mit dem ersten Drehelement drehfest koppelbaren, die Tür in Schließrichtung und/oder Öffnungsrichtung bewegenden Mitnehmer ist eine Übertragung der Drehbewegung von einem der Drehelemente durch die Schließeinrichtung in die Tür und umgekehrt gegeben. Ein solcher Mitnehmer ermöglicht die Kompensation von Toleranzen der Verschiebungen oder einem Winkelversatz der Lagerachse der Tür gegenüber der Drehachse der Schließeinrichtung.

Zum Ausgleich von Fluchtungsfehlern und Winkelversätzen dient dabei besonders bevorzugt eine Kippkante, auf der der Mitnehmerarm im vorgenannten Winkelbereich kippbar ist.

Die Ausnehmung in der Tür ist dabei bevorzugt größer dimensioniert als ein Einsteckteil des Mitnehmers, um ein Kippen des Mitnehmers, wie oben beschrieben, zu zulassen. Auch ein Verschieben des Einsteckteils des Mitnehmers gegenüber der Tür ist hierbei vorgesehen, um entsprechende Fluchtungsfehler auszugleichen.

Im umgekehrten Fall kann natürlich auch ein vorstehendes Teil der Tür, beispielsweise ein an oder in der Tür festgelegter Bolzen, zum Mitnehmer gekoppelt sein, indem es beispielsweise in eine Öffnung des Mitnehmers hineinragt.

Bei der Ausführungsvariante der Erfindung, bei der der Mitnehmer als drehfest mit dem Lagerelement der Tür aufnehmbarer Bolzen ausgebildet ist, ist das Lagerelement bevorzugt als Scharnier mit einer Durchgangsbohrung für den Mitnehmer ausgebildet, wobei der Bolzen in der Türausnehmung drehfest aufgenommen ist.

Die Kippbarkeit wird vorzugsweise durch Ausbildung des Endstücks des Mitnehmers in Form eines kugeligen Kopfes erreicht. Das Endstück des Mitnehmers ist dabei in Drehrichtung des ersten Drehelements formschlüssig in dem ersten Drehelements gelagert, wobei umfängliche Kontaktflächen des Endstücks des Mitnehmers kugelig ausgebildet sind. Auf diese Weise vermag der Mitnehmer auch im leicht verkippten Zustand eine drehfeste Verbindung zum ersten Drehelement aufrechtzuerhalten.

Es sind auch weitere Möglichkeiten zur Kopplung des Mitnehmers mit der Tür vorstellbar. Der Mitnehmer kann oben/unten an der Stirnfläche der Kühlschranktür befestigt, oder nur auf- oder eingesteckt werden. Es bietet sich auch eine Koppelung zur Innenfläche der Tür an, ohne dass das äußere Erscheinungsbild des Möbels oder Haushaltsgerätes sich verändert.

Bei der Ausbildung der Ausgleichseinrichtung mit einem zweiten Drehelement erfolgt die Ankopplung des oben genannten Mitnehmers an das zweite Drehelement.

Die Übertragung der Drehbewegung der Tür kann mit einem solchen zweiten Drehelement in verschiedener Weise übertragen werden. So ist es denkbar, die Drehelemente beispielsweise über einen Zahnriemen miteinander zu verbinden.

Dadurch ist ermöglicht, größere Abstände zwischen den beiden Drehelementen zu überbrücken, so dass die Schließeinrichtung beispielsweise bei entsprechend langem Zahnriemen weiter hinten, das heißt in Richtung der Rückwand des Möbels oder Haushaltsgerätes, vorzugsweise auf dessen Oberseite, positionierbar ist.

Ist die Schließeinrichtung in einer nicht erfindungsgemäßen Variante an der Tür angebracht, kann die Übertragung der Drehbewegung auf ein zweites Drehelement dazu genutzt werden, dass die Schließeinrichtung an einem Ort der Tür positioniert wird, an dem mehr Bauraum dafür zur Verfügung steht, als nahe der Lagerstelle zum Korpus vorhanden ist.

Denkbar ist auch, die beiden Drehelemente als Zahnräder auszubilden, so dass die Drehbewegung der Tür durch Ineinandergreifen der Zähne der als Zahnräder ausgebildeten Drehelemente auf die Schließeinrichtung übertragen wird.

Je nach Ansteuerung der Schließeinrichtung ist es ebenfalls denkbar, ein drittes Zahnrad als Zwischenelement zwischen das erste und zweite als Zahnrad ausgebildete Drehelement einzusetzen, um die Drehrichtung des ersten und zweiten Drehelements gleich zu halten.

Die Drehachse des zweiten Drehelements ist hier bevorzugt gleich der Lagerachse der Tür. Bauliche Abweichungen/Toleranzen sind wie oben beschrieben durch den Einsatz eines oben genannten Mitnehmers ausgleichbar.

Da zur Übertragung der Drehbewegung des zweiten Drehelements nur ein sehr geringer Bauraum benötigt wird, ist es dadurch in einfacher Weise ermöglicht, ein die Schließeinrichtung und/oder die Ausgleichseinrichtung umgebendes Gehäuse so zu gestalten, dass es nicht über die Vorderkante der Tür des Möbels oder Haushaltsgerätes hervorsteht, sofern die Schließeinrichtung und die Ausgleichseinrichtung auf oder unter den Korpus des Möbels oder Haushaltsgerätes angebracht sind.

Sowohl die Schließeinrichtung als auch der
Dämpfer können dabei durch eine Feder gegen die Kurvenführung vorgespannt sein.

Die erfindungsgemäße Lageranordnung ist insbesondere für Möbel oder Haushaltsgeräte einsetzbar, beispielsweise für Kühlschränke oder Gefrierschränke.

Nachfolgend wird die Erfindung anhand von Ausführungsbeispielen mit Bezug auf die beigefügten Zeichnungen näher erläutert. Es zeigen:
- Figur 1: eine perspektivische Ansicht eines Kühlschrankes mit einer erfindungsgemäßen Lageranordnung,
- Figur 2: eine Draufsicht auf die am Kühlschrank angeordnete Lageranordnung,
- Figur 3: eine Draufsicht auf eine Schließeinrichtung der Lageranordnung mit zusätzlich in der Schließeinrichtung enthaltenem Dämpfer,
- Figur 4: eine Schnittansicht durch die Lageranordnung in einer in Figur 2 mit IV bezeichneten Schnittebene einer nicht erfindungsgemäßen Variante,
- Figuren 5 bis 8: mehrere Ansichten einer bevorzugten Ausführungsvariante einer erfindungsgemäßen Lageranordnung mit kippbaren Mitnehmern,
- Figur 9: eine nicht erfindungsgemäße Lageranordnung mit in dem Lagerelement der Tür aufgenommen Mitnehmer,
- Figur 10: eine Schnittansicht einer Ausführungsvariante einer erfindungsgemäßen Lageranordnung mit Darstellung eines mit einem kugeligen Ende versehenen Mitnehmers,
- Figur 11: eine Draufsicht auf das kugelige Ende des Mitnehmers aus Figur 10 und
- Figuren 12 bis 15: Draufsichten auf unterschiedliche Ausführungsvarianten einer erfindungsgemäßen Lageranordnung mit zumindest einem zweiten Drehelement zur Übertragung der Drehbewegung der Tür auf das erste Drehelement der Schließeinrichtung.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Lageranordnung, der Tür, der Schließeinrichtung, der Drehelemente, des Mitnehmers und dergleichen. Diese Begriffe sind nicht einschränkend zu verstehen, das heißt, durch verschiedene Arbeitsstellungen oder die spiegelsymmetrische Auslegung oder dergleichen können sich diese Bezüge ändern.

In der Figur 1 ist mit dem Bezugszeichen 1 insgesamt ein Haushaltsgerät in Gestalt eines Kühl- oder Gefrierschrankes bezeichnet. Dieser Kühl- oder Gefrierschrank 1 umfasst einen Korpus 3, an dem eine Tür 2 drehbar gelagert ist. Zur Lagerung der Tür 2 dient ein am Korpus 3 des Haushaltsgerätes 1 befestigtes Lagerelement 6, wie es beispielsweise in Figur 4 dargestellt ist und mit dem die Tür 2 drehbar am Korpus 3 des Haushaltsgerätes 1 festgelegt ist.

In dem mit dem Bezugszeichen 5 in Figur 1 bezeichneten Gehäuse ist eine Schließeinrichtung 10 angeordnet, mittels der die Tür 2 durch ein Antriebsteil über einen gewissen Schwenkbereich in Schließrichtung bewegbar ist. Als Antriebsteil dient dabei bevorzugt ein Kraftspeicher 11, beispielsweise eine als Druckfeder ausgebildete Feder.

Denkbar sind auch andere Ausgestaltungen des Antriebsteils. So kann das Antriebsteil beispielsweise auch als elektrisches Antriebsteil, insbesondere als Elektromotor ausgebildet sein.

Eine bevorzugte Ausgestaltung dieser Schließeinrichtung 10 ist in Figur 3 dargestellt. Bei der in Figur 3 dargestellten Schließeinrichtung, auf die später noch näher eingegangen wird, ist neben der Schließeinrichtung 10 auch ein Dämpfer 20 aufgenommen, wobei sowohl die Schließeinrichtung 10 als auch der Dämpfer 20 zu einem eine Drehbewegung der Tür um die Lagerachse 4 aufnehmenden ersten Drehelement 7 gekoppelt sind, welches eine zur Lagerachse 4 der Tür 2 im Wesentlichen parallele Drehachse 71 aufweist.

Zur Übertragung einer Drehbewegung von dem ersten Drehelement 7 auf die Tür 2 beziehungsweise umgekehrt sind das erste Drehelement 7 und die Tür 2 über einer Ausgleichseinrichtung zum Ausgleich eines Versatzes oder Winkelversatzes zwischen der Drehachse 71 des ersten Drehelementes 7 und der Lagerachse 4 der Tür miteinander verbunden.

Eine nicht erfindungsgemäße Ausgleichseinrichtung ist in Figur 4 gezeigt. Hier weist die Ausgleichseinrichtung einen drehfest an der Tür 2 anbringbaren und mit dem ersten Drehelement 7 drehfest koppelbaren Mitnehmer 9 auf.

Wie in Figur 4 zu erkennen, ist das Lagerelement 6 am Korpus 3 des Haushaltsgerätes ortsfest fixiert, beispielsweise mit Schrauben 61 am Korpus verschraubt. An einem in Richtung der Tür 2 vorstehenden Arm 62 des Lagerelementes 6 ist an dessen vom Korpus 3 beabstandeten Ende ein Bolzen 63 angeordnet, der in einer ersten Ausnehmung 43 der Tür 2 einliegt.

Ein weiteres solches Lagerelement 6 ist dabei im Bereich des Bodens des Haushaltsgerätes am Korpus 3 befestigt, wobei der Bolzen 63 in eine bodenseitige Öffnung der Tür 2 nach oben in eine entsprechende Ausnehmung 43 ragt (nicht gezeigt) und so die Tür drehbeweglich um eine Lagerachse 4 am Korpus des Haushaltsgerätes 1 hält.

Der Mitnehmer 9 ist in eine zweite Ausnehmung 42 angesetzt, insbesondere eingesteckt. Der in die Ausnehmung 42 der Tür 2 einsteckbare Teil des Mitnehmers 9 (gezeigt in Figur 6) ist dabei drehfest in der Ausnehmung 42 der Tür 2 festgelegt.

Das zweite Ende des Mitnehmers 9 ist dabei drehfest mit dem ersten Drehelement 7 der Schließeinrichtung 10 verbunden. Durch den in die Ausnehmung 42 der Tür eingesteckten Mitnehmer 9 ist eine vertikale Absenkung der Tür 2 ausgleichbar, ohne die Übertragung der Drehbewegung der Tür 2 über den Mitnehmer 9 auf das erste Drehelement 7 der Schließeinheit 10 zu unterbrechen.

Ebenso ist eine mögliche Verschiebung des Einsteckstücks 92 des Mitnehmers 9 zur Ausnehmung 42 der Tür 2 vorgesehen, zum Ausgleich von Fluchtungsfehlern der Achse 4 der Tür 2 gegenüber der Achse 71 des ersten Drehelements 7 oder der Achse 84 des zweiten Drehelements 8.

Nach einer besonders bevorzugten Ausführungsvariante, gezeigt in den Figuren 5 bis 8, weist der Mitnehmer 9 einen mit dem ersten Drehelement 7 drehfest koppelbaren Bolzen 93 auf. Der Bolzen 93 ist dabei drehfest mit dem ersten Drehelement 7 verbunden.

Ein Mitnehmerarm 91 des Mitnehmers 9 ist dabei in einem Winkelbereich zwischen bevorzugt 75° und 105° zur Drehachse 71 des ersten Drehelementes 7 kippbar an dem Bolzen 93 gehalten. Der Mitnehmerarm 91 ist dabei, wie in den Figuren 5, 6 und 8 zu erkennen ist, etwa dachförmig mit zwei stumpfwinklig zu einander angeordneten Schenkeln ausgebildet und liegt auf einem dem Bolzen 93 umgebenden ebenfalls dachförmig ausgebildeten Kranz 95 auf, wobei der Scheitel dieses Kranzes 95 eine Kippkante für den Mitnehmerarm 91 bildet und damit einen Winkelversatz zwischen der Drehachse 71 des ersten Drehelementes 7 und der Drehachse 4 der Tür 2 auszugleichen vermag.

Wie in den Figuren 6 bis 8 gezeigt ist, erstreckt sich von dem dachförmig ausgebildeten Mitnehmerarm 91 ein Anschlussstück 94, von dem senkrecht nach unten ein paddelförmig geformtes Einsteckstück 92 des Mitnehmers angeordnet ist, das in die Ausnehmung 42 in der Tür 2 einsteckbar ist.

Wie in Figur 8 gezeigt ist, ist diese Ausnehmung 42 größer dimensioniert als das Einsteckstück 92 des Mitnehmers 9, um auch eine Kippbewegung sowie eine Verschiebebewegung des Mitnehmers in der Ausnehmung 42 der Tür 2 zu ermöglichen.

Wie in Figur 8 und Figur 4 des Weiteren zu erkennen ist, ist das Lagerelement 6, von dem sich ein Arm 62 zur Tür 2 hin erstreckt, nicht mit dem Mitnehmer 9 verbunden. Von dem Arm 62 des Lagerelementes 6 erstreckt sich nach unten zur Tür 2 ein Bolzen 63, der als Lagerbolzen der Tür dient und in der ersten Ausnehmung 43 der Tür aufgenommen ist.

In einer weiteren, nicht erfindungsgemäßen Ausgestaltung, gezeigt in Figur 9, ist der Mitnehmer 44 als drehfest in der Tür 2 in dem Lagerelement 6 aufnehmbarer Bolzen ausgebildet. Dazu ist in dem Lagerelement 6 im Bereich des Lagerarms 62 eine Hülse 64 vorgesehen, die sich in der Ausnehmung 43 der Tür drehen kann. Der Mitnehmer 44 ist dabei durch die Hülse 64 durchgesteckt und mit einem Ende an der Tür 2 drehfest gehalten. Der Innendurchmesser der Hülse 64 ist dabei so dimensioniert, dass ausreichend Luft zum Mitnehmer 44 besteht, so dass auch beim Eintreten eines Fluchtungsfehlers oder Winkelversatzes keine Berührung entsteht zwischen Hülse 64 und Mitnehmer 44. Mit dem anderen Ende ist der Mitnehmer 44 drehfest im ersten Drehelement 7 der Schließeinrichtung 10 gehalten.

Um auch hier eine Winkelabweichung der Drehachsen zu ermöglichen, ist, wie in Figuren 10 und 11 gezeigt, das an dem ersten Drehelement 7 drehfest gehaltene Ende 45 des Mitnehmers 44 um einen vorbestimmten Winkel um die Drehachse 71 des ersten Drehelementes 7 kippbar.

Dazu ist das Endstück 45 des Mitnehmers 44 bevorzugt kugelig geformt. Eine besondere Ausführungsvariante der Gestaltung des kugeligen Endes 45 des Mitnehmers 44 ist in der Draufsicht in Figur 11 gezeigt. Das Endstück 45 des Mitnehmers 44 ist hier in Drehrichtung des ersten oder zweiten Drehelements 7, 8 formschlüssig in dem ersten oder zweiten Drehelements 7, 8 gelagert bzw. aufgenommen. Die umfänglichen Kontaktflächen des Endstücks 45 sind kugelig ausgebildet, so dass auch bei einem Winkelversatz zwischen der Drehachse des ersten oder zweiten Drehelements 7, 8 und der Längsachse des Mitnehmers 44 eine Drehbewegung von dem Drehelement 7, 8 auf den Mitnehmer 44 übertragbar und damit ein Winkelversatz zwischen der Lagerachse 4 der Tür und der Drehachse 71 des ersten Drehelementes 7 ermöglicht ist.

Denkbar ist außerdem, das in die Tür 2 ragende Enstück des Mitnehmers 44 entsprechend kugelig auszubilden, so dass der Mitnehmer 44 zusätzlich oder alternativ.in der Ausnehmung 42 der Tür 2 kippbar gehalten ist.

In den Figuren 12 bis 15 sind mehrere Ausführungsvarianten einer Ausgleichseinrichtung gezeigt, die einen horizontalen Versatz zwischen der Lagerachse 4 der Tür 2 und dem ersten Drehelement 7 der Schließeinrichtung 10 auszugleichen vermögen.

Dazu weist die Ausgleichseinrichtung gemäß den Figuren 12 bis 15 wenigstens ein mit dem ersten Drehelement 7 gekoppeltes, die Drehbewegung übertragendes zweites Drehelement 8 auf, wobei das zweite Drehelement 8 in einer im Wesentlichen parallelen Ebene zur Lagerachse 4 versetzt zum ersten Drehelement 7 angeordnet ist. Die Drehachse 84 des zweiten Drehelementes 8 ist dabei bevorzugt gleich der Lagerachse 4 der Tür, kann aber auch verschieden zu dieser sein, beispielsweise bei Kombination mit einem Mitnehmer 9 entsprechend der Figuren 4 bis 8, bei dem der Mitnehmer 9 außerhalb der Drehachse 4 der Tür 2 an der Tür 2 festgelegt ist und die Drehbewegung in das zweite Drehelement 8 überträgt.

Zur Übertragung eines horizontalen Achsversatzes dx dient dabei gemäß Figur 12 ein Zahnriemen 81, der das erste Drehelement 7 mit dem zweiten Drehelement 8 verbindet und mit dem auch größere Abstände zwischen den Drehachsen 4, 71 der Tür und des die Schließeinrichtung 10 antreibenden oder von dieser angetriebenen Drehelements 7 überbrückbar sind.

Bei der in Figur 13 gezeigten Ausführungsvariante sind das erste Drehelement 7 und das zweite Drehelement 8 über eine Koppelstange 82 miteinander verbunden, die für eine gleiche Verdrehung der beiden Drehelemente sorgt. Ist die Drehbewegung so groß, dass die Totpunkte der Drehelemente in der 180° Strecklage von der Koppelstange 82 überfahren werden, besteht die Gefahr des Umschaltens der Drehrichtung eines Drehelements. Um dies zu verhindern, weist die Koppelstange 82 ein Langloch auf, in welchem ein Bolzen geführt ist, der auf einem an der Schließeinrichtung 10 drehbar gelagerten Schwenkhebel angeordnet ist.

Bei der in Figur 14 gezeigten Ausführungsvariante sind das erste und zweite Drehelement 7, 8 als Zahnräder ausgebildet, die über ein drittes, ebenfalls als Zahnrad ausgebildetes Drehelement 83 miteinander verbunden sind, um die Drehrichtung zwischen erstem Drehelement 7 und zweitem Drehelement 8 beizubehalten.

Durch die Wahl der Zähnezahl der Drehelemente 7, 8, 83 wird dabei das Übersetzungsverhältnis des Türantriebs zur Schließeinrichtung festgelegt.

Vorzugsweise wird dabei ein Verhältnis von 1:1 gewählt, um für die weiteren Bauteile der Schließeinrichtung die gleichen Bauteile einsetzen zu können, wie bei einer Ausführungsvariante einer Schließeinrichtung, bei der das erste Drehelement 7 nicht als Zahnrad ausgeführt ist.

Bei der in Figur 15 gezeigten Ausführungsvariante sind das erste und zweite Drehelement 7, 8 ebenfalls als Zahnräder ausgebildet, wobei hier aufgrund der Umkehr der Drehbewegung durch die lediglich zwei eingesetzten Zahnräder die Weitergabe der Drehbewegung an die Schließeinrichtung 10 beziehungsweise von der Schließeinrichtung an die Drehelemente 7, 8 zu beachten ist.

Diese Umkehr der Drehbewegung kann aber auch bewußt dazu genutzt werden, die Wirkungsweise der Schließeinrichtung 10 auf die Tür 2 umzukehren, so dass beispielsweise die Tür 2 beim Öffnen, abschnittsweise vor Erreichen der Endlage in Öffnungsstellung, gedämpft wird, anstatt bei der Schließbewegung oder auch dass die Öffnungsbewegung der Tür 2 durch die Schließeinrichtung 10 unterstützt wird.

Bei entsprechender Wahl eines Übersetzungsverhältnisses der beiden als Zahnräder ausgebildeten Drehelemente 7, 8, beispielsweise in einem Übersetzungsverhältnis von 1:2 kann die Drehbewegung der Tür 2 beispielsweise von 130° auf 65° an dem ersten Drehelement 7 reduziert werden.

Eine erfinderische Ausführungsvariante der Schließeinrichtung, bei der zusätzlich ein Dämpfer integriert ist, wird nachfolgend erläutert.

Die Schließeinrichtung 10 umfasst eine als Druckfeder ausgebildete Feder 11, die zwischen zwei Endstücken 12 und 13 eingespannt ist. Ein erstes Endstück 12 ist dabei um eine Achse 16 drehbar an dem Gehäuse 5 gelagert. Auf der gegenüberliegenden Seite ist das Endstück 13 um eine Achse 17 gelagert, die an einem drehbaren Betätigungsteil 18 angeordnet ist. Das drehbare Betätigungsteil 18 ist um die Achse 19 an dem Gehäuse 5 drehbar gelagert. Die Feder 11 ist dabei um eine Hülse 14 geführt, die auf eine Stange 15 aufgeschoben werden kann, um einen Längenausgleich zwischen den beiden Endstücken 12 und 13 vornehmen zu können.

In dem Gehäuse 5 ist ferner der Dämpfer 20 vorgesehen, der als linearer Druckdämpfer mit einem Gehäuse 21 und einer Kolbenstange 22 ausgebildet ist. Die Kolbenstange 22 ist dabei in das Gehäuse 21 einschiebbar, wobei beim Einschieben der Kolbenstange 22 über einen entsprechenden Kolben hohe Dämpfungskräfte bereitgestellt werden, während das Herausziehen der Kolbenstange 22 leichtgängig erfolgt.

Das Gehäuse 21 ist dabei an einem Halter 24 fixiert, der um eine Achse 25 drehbar an dem Gehäuse 5 gelagert ist. Die Kolbenstange 22 ist an der gegenüberliegenden Seite über einen Halter 26 mit einem Schwenkteil 28 verbunden, wobei der Halter 26 um eine Achse 27 drehbar gelagert ist. Das Schwenkteil 28 ist dabei um die Achse 19 drehbar an dem Gehäuse 5 gelagert, an dem auch das Betätigungsteil 18 gelagert ist, wobei das Betätigungsteil 18 und das Schwenkteil 28 unabhängig voneinander um die Achse 19 gedreht werden können.

Zum Betätigen der Schließeinrichtung 10 und des Dämpfers 20 ist eine Kurvenführung 30 vorgesehen, die drehfest an der Lagerachse 4 angeordnet ist. Die Kurvenführung 30 umfasst mehrere Steuervorsprünge 31, 32 und 33, die auf das Betätigungsteil 18 und das Schwenkteil 28 einwirken. Hierfür ist an dem Betätigungsteil 18 eine Rolle 40 drehbar gelagert, während an dem Schwenkteil 28 eine Rolle 41 drehbar gehalten ist. Alternativ können die Rollen auch durch Gleitelemente ersetzt werden, so dass ein möglichst reibungsarmer Ablauf zwischen den Steuervorsprüngen und dem Betätigungsteil bzw. Schwenkteil 28 gewährleistet ist.

In dem Gehäuse 5 ist ferner noch ein Rastmechanismus vorgesehen, um die Schließeinrichtung 10 in einer gespannten Position zu verrasten, wobei der Rastmechanismus eine schwenkbare Rastklinke 35 umfasst, die um die Achse 38 drehbar an dem Gehäuse 5 gelagert ist.

Wird die Tür 2 nun aus der Schließposition geöffnet, so wie dies in Figur 3 gezeigt ist, dreht die Lagerachse 4 die Kurvenführung 30 gegen den Uhrzeigersinn, so dass der erste Steuervorsprung 31 auf die Rolle 40 wirkt, um die Feder 11 der Schließeinrichtung 10 zu spannen. Gleichzeitig wird in dem Schwenkbereich zwischen der Schließposition und einem Öffnungswinkel von zwischen 20° und 60° der Dämpfer 20 freigegeben, indem der Steuervorsprung 31 gedreht wird, wodurch sich das Schwenkteil 28 um die Achse 19 im Uhrzeigersinn dreht, bis das Schwenkteil 28 an einem Anschlag 42 des Gehäuses zur Anlage kommt. Das Herausziehen der Kolbenstange 22 aus dem Gehäuse 21 und das damit verbundene Verschwenken des Schwenkteils 28 erfolgt dabei mittels der Kraft einer Feder 23, die zwischen dem Halter 26 und dem Halter 24 angeordnet ist.

Beim Öffnen der Tür 2 ändert der Dämpfer 20 zwischen dem Halter 24 und dem Halter 26 seine Länge zunächst nicht, wenn die Schließeinrichtung 10 weiter gespannt wird, indem der Steuervorsprung 31 auf die Rolle 40 wirkt und dabei das Betätigungsteil 18 weiter im Uhrzeigersinn dreht, um die Feder 11 der Schließeinrichtung 10 zu komprimieren.

Beim Öffnen der Tür zwischen einem Öffnungswinkel von 35° und 50° gelangt zudem eine Steuerkurve 34 des Rastmechanismus in Eingriff mit einem Arm 37 der Rastklinke 35, so dass diese um die Achse 38 gedreht wird. Dadurch wird ein zweiter Arm 36 der im Wesentlichen V-förmig ausgebildeten Rastklinke 35 zu dem Betätigungsteil 18 verschwenkt. Die Steuerkurve 34 dreht dabei die Rastklinke 35 gegen die Kraft einer Feder 39, die die Rastklinke 35 in die entriegelte Position vorspannt.

Wird nun die Tür 2 weiter in Öffnungsrichtung verschwenkt, gelangt der Arm 36 in Eingriff mit dem Endstück 13, um die Schließeinrichtung 10 zu verrasten. Die Steuerkurve 34 verlässt nun den Arm 37, wobei der Steuervorsprung 31 so ausgebildet ist, dass die Feder 11 beim Verrasten geringfügig entspannt, um an dem Arm 36 zu verrasten, so dass die Rolle 40 von dem Steuervorsprung 31 abgehoben werden kann.

Wird nun die Tür 2 weiter in Öffnungsrichtung bewegt, beispielsweise bis zu einem Öffnungswinkel von etwa 100°, bewegt sich die Tür 2 im Freilauf, d. h. weder die Schließeinrichtung 10 noch der Dämpfer 20 üben Schließ- oder Öffnungskräfte auf die Tür 2 aus. Dies liegt darin begründet, dass die Schließeinrichtung 10 an der Rastklinke 35 verrastet ist und stationär verbleibt, während der Dämpfer 20 an dem Anschlag 42 anliegt und ebenfalls stationär angeordnet ist.

Wird nun die Tür 2 weiter in Öffnungsrichtung bewegt, gelangt ein weiterer Steuervorsprung 33 der Kurvenführung 30 in Eingriff mit dem Schwenkteil 28 und/oder der Rolle 41, um das Schwenkteil 28 gegen den Uhrzeigersinn zu drehen. Dadurch wird der Dämpfer 20 zusammengedrückt und die Kolbenstange 22 fährt in das Gehäuse 21 ein, wodurch Dämpfungskräfte erzeugt werden. Bei einer Bewegung von einem Öffnungswinkel von etwa 155° bis zur maximalen Öffnungsposition von etwa 180° wird der Dämpfer 20 dadurch zusammengedrückt. Die Schließeinrichtung 10 ist nach wie vor in der verrasteten Position und übt somit keine Kräfte auf die Tür 2 aus. Öffnungswinkel maximal 90° bis 180°.

Wird die Tür 2 nun aus der maximalen Öffnungsposition in Schließrichtung bewegt, wird zunächst der Dämpfer 20 von der zusammengedrückten Position wieder auseinander bewegt, wobei die Bewegung durch die Feder 23 vorgenommen wird, so dass der Benutzer keine Kräfte durch das Ausfahren des Dämpfers 20 beim Schließen der Tür 2 spürt. Die Tür 2 wird nun weiter in Schließrichtung bewegt, bis bei einem Öffnungswinkel von etwa 60° bis 70° der Steuervorsprung 31 gegen die Rolle 40 des Betätigungsteil 18 zur Anlage kommt und gleichzeitig die Steuerkurve 34 an dem Arm 37 der Rastklinke 35 anstößt. Durch ein geringfügiges Zusammendrücken der Feder 11 der Schließeinrichtung 10 und ein Verschwenken der Rastklinke 35 durch die Steuerkurve 34 kann die Rastklinke in die entriegelte Position bewegt werden, indem die Rastklinke 35 um die Achse 38 durch die Kraft der Feder 39 verschwenkt wird.

Wird die Tür 2 nun weiter in Schließrichtung bewegt, gelangt bei einem Schließwinkel zwischen 20° bis 60° der Steuervorsprung 31 in Eingriff mit der Rolle 41, um das Schwenkteil 28 gegen den Uhrzeigersinn zu verschwenken und dadurch den Dämpfer 20 in die zusammengedrückte Position zu bewegen. Dadurch werden beim Schließen der Tür 2 ebenfalls Dämpfungskräfte erzeugt. Gleichzeitig ist die Schließeinrichtung 10 wirksam, da diese über die Steuerkurve 34 entriegelt wurde, so dass nun die Feder 11 das Betätigungsteil 18 gegen den Uhrzeigersinn um die Achse 19 dreht, wobei die Rolle 40 auf der Rückseite des Steuervorsprunges abläuft.

Wird aufgrund von Fertigungstoleranzen die Tür 2 über einen Winkel von 0° hinaus geschlossen, ist dies mit der gezeigten Lageranordnung ebenfalls möglich, wobei hierfür an der Steuerkurve ein weiterer Steuervorsprung 32 vorgesehen ist, um die maximalen Schließkräfte gering zu halten.

In dem gezeigten Ausführungsbeispiel wird das Betätigungsteil 18 der Schließeinrichtung 10 und das Schwenkteil 28 des Dämpfers 20 teilweise über die gleichen Steuervorsprünge 31 betätigt, die eine gemeinsame Steuerkurve ausbilden. Es ist natürlich auch möglich, auf der Lagerachse 4 zwei getrennte Steuerkurven vorzusehen, wobei eine Steuerkurve ausschließlich für das Betätigungsteil 18 und die zweite Steuerkurve ausschließlich für das Schwenkteil 28 zuständig ist. Des Weiteren ist es möglich, dass das Betätigungsteil 18 und das Schwenkteil 28 nicht über eine gemeinsame Achse 19 gelagert sind. Jedes dieser Bauteile kann auch eine eigene Achse aufweisen.

Die Form der Steuervorsprünge 31, 32 und 33 kann auf den jeweiligen Einsatzzweck abgestimmt sein. Beispielsweise ist es möglich, die Dämpfungskräfte in einem Winkelbereich kurz vor Erreichen der maximalen Schließposition größer auszugestalten als in einem Öffnungsbereich zwischen 20° und 30°. Zudem kann auch die Feder 11 der Schließeinrichtung 10 über die Kurvenführung 30 so angesteuert werden, dass die Schließkräfte in der Schließposition gering gehalten werden, um die Kräfte auf die Dichtungen gering zu halten, während die Schließkräfte in einem leicht geöffneten Bereich größer ausgestaltet sind. Je nach Ausführungsform der Erfindung kann die Lagerachse 4 als separate Lagerachse ausgeführt sein. Das heißt, dass die Lagerachse z.B. bei der Montage bereits in der Tür angebracht ist und die Lageranordnung auf die Lagerachse aufgesteckt wird, so dass die Lagerachse mittelbar mit der Kurvenführung verbunden ist.

Die beschriebene Lageranordnung kann an einer rechten oder linken Seite eines Möbels oder Haushaltsgerätes 1 eingesetzt werden, ohne dass spezielle rechte oder linke Bauteile benötigt werden.

Denkbar, jedoch nicht erfindungsgemäß, ist auch, die Schließeinrichtung 10 an oder in der Tür zu befestigen, wobei in diesem Fall der Mitnehmer 9, 44 am Korpus 3 des Möbels abgestützt werden muss.

### Bezugszeichenliste

- 1: Haushaltsgerät
- 2: Tür
- 3: Korpus
- 4: Lagerachse
- 5: Gehäuse

- 6: Lagerelement
- 61: Schrauben
- 62: Arm
- 63: Bolzen
- 64: Hülse

- 7: erstes Drehelement
- 71: Drehachse

- 8: zweites Drehelement
- 81: Zahnriemen
- 82: Koppelstange
- 83: drittes Drehelement
- 84: Drehachse

- 9: Mitnehmer
- 91: Mitnehmerarm
- 92: Einsteckstück
- 93: Bolzen
- 94: Anschlussstück
- 95: Kranz

- 10: Schließeinrichtung
- 11: Feder/Kraftspeicher
- 12: Endstück
- 13: Endstück
- 14: Hülse
- 15: Stange
- 16: Achse
- 17: Achse
- 18: Betätigungsteil
- 19: Achse
- 20: Dämpfer
- 21: Gehäuse
- 22: Kolbenstange
- 23: Feder
- 24: Halter
- 25: Achse
- 26: Halter
- 27: Achse
- 28: Schwenkteil
- 30: Kurvenführung
- 31: Steuervorsprung
- 32: Steuervorsprung
- 33: Steuervorsprung
- 34: Steuerkurve
- 35: Rastklinke
- 36: Arm
- 37: Arm
- 38: Achse
- 39: Feder
- 40: Rolle
- 41: Rolle
- 42: zweite Ausnehmung
- 43: erste Ausnehmung
- 44: Mitnehmer
- 45: Endstück

- dx, dz: Versatz

## Patentansprüche

1. Lageranordnung für eine Tür (2) eines Möbels oder Haushaltsgerätes (1), insbesondere für Kühl- oder Gefrierschränke, aufweisend
- ein Lagerelement (6) zur drehbaren Lagerung der Tür (2) an einem Korpus (3) des Möbels oder Haushaltsgerätes (1) um eine Lagerachse (4),
- eine an dem Korpus (3) des Möbels oder Haushaltsgerätes (1) in einem Gehäuse (5) befestigte Schließeinrichtung (10), mittels der die Tür (2) durch ein Antriebsteil über einen gewissen Schwenkbereich in Schließrichtung und/oder Öffnungsrichtung bewegbar ist,
- wobei als Antriebsteil eine Feder (11), insbesondere eine Druckfeder dient oder das Antriebsteil als elektrisches Antriebsteil, insbesondere als Elektromotor ausgebildet ist,
- wobei die Schließeinrichtung (10) das Antriebsteil und ein eine Drehbewegung der Tür (2) um die Lagerachse (4) aufnehmendes erstes Drehelement (7) mit einer zur Lagerachse (4) der Tür (2) im Wesentlichen parallelen Drehachse (71) aufweist,
- wobei das erste Drehelement (7) und die Tür (2) über eine Ausgleichseinrichtung zum Ausgleich eines Längenversatzes und/oder Winkelversatzes zwischen der Drehachse (71) des ersten Drehelements (7) und der Lagerachse (4) der Tür (2) miteinander gekoppelt sind,
- wobei die Ausgleichseinrichtung einen mit dem ersten Drehelement (7) koppelbaren, die Tür (2) in Schließrichtung und/oder Öffnungsrichtung bewegenden Mitnehmer (9, 44) aufweist,
- wobei in der Schließeinrichtung (10) ein Dämpfer (20) zum Dämpfen einer Schwenkbewegung der Tür (2) beim Öffnen und Schließen der Tür (2) über mindestens einen Schwenkbereich aufgenommen ist, der mit dem ersten Drehelement (7) gekoppelt ist,
**dadurch gekennzeichnet, dass**
- der in eine Ausnehmung (42) der Tür (2) einsetzbare Mitnehmer (9) einen mit dem ersten Drehelement (7) drehfest koppelbaren Bolzen (93) und einen in einem Winkelbereich zwischen 75° und 105° zur Drehachse (71) des ersten Drehelements (7) kippbar an dem Bolzen (93) gehalten Mitnehmerarm (91) aufweist oder
- dass der Mitnehmer (44) als drehfest mit dem ersten Drehelement (7) koppelbarer und drehfest zur Tür (2) in dem Lagerelement (6) der Tür (2) aufnehmbarer Bolzen ausgebildet ist, wobei ein in das erste Drehelement (7) ragendes Endstück (45) des Mitnehmers (44) und/oder ein in die Tür (2) ragendes Endstück des Mitnehmers (44) um einen vorbestimmten Winkel um die Drehachse (71) des ersten Drehelements (7) kippbar ist.

2. Lageranordnung nach dem Oberbegriff des Anspruchs 1, wobei die Ausgleichseinrichtung wenigstens ein mit dem ersten Drehelement (7) gekoppeltes, die Drehbewegung übertragendes zweites Drehelement (8) aufweist, wobei das zweite Drehelement (8) in einer im Wesentlichen parallelen Ebene zur Lagerachse (4) versetzt zum ersten Drehelement (7) angeordnet ist, **dadurch gekennzeichnet, dass** der in eine Ausnehmung (42) der Tür (2) einsetzbare Mitnehmer (9) einen mit dem zweiten Drehelement (8) drehfest koppelbaren Bolzen (93) und einen in einem Winkelbereich zwischen 75° und 105° zu einer Drehachse (84) des zweiten Drehelements (8) kippbar an dem Bolzen (93) gehalten Mitnehmerarm (91) aufweist oder dass der Mitnehmer (44) als drehfest mit dem zweiten Drehelement (7) koppelbarer und drehfest zur Tür (2) in dem Lagerelement (6) der Tür (2) aufnehmbarer Bolzen ausgebildet ist, wobei ein in das zweite Drehelement (8) ragendes Endstück (45) des Mitnehmers (44) und/oder ein in die Tür (2) ragendes Endstück des Mitnehmers (44) um einen vorbestimmten Winkel um die Drehachse (84) des zweiten Drehelements (8) kippbar ist.

3. Lageranordnung nach Anspruch 2, **dadurch gekennzeichnet, dass** die Drehachse (84) des zweiten Drehelements (8) gleich der Lagerachse (4) der Tür (2) ist.

4. Lageranordnung nach einem der vorstehenden Ansprüche, **dadurch gekennzeichnet, dass** das in das erste oder zweite Drehelement (7, 8) ragende Endstück (45) des Mitnehmers (44) und/oder das in die Tür (2) ragende Endstück des Mitnehmers (44) in Drehrichtung des ersten oder zweiten Drehelements (7, 8) formschlüssig gelagert ist, wobei umfängliche Kontaktflächen des Endstücks (45) des Mitnehmers (44) kugelig ausgebildet sind.

5. Lageranordnung nach einem der vorstehenden Ansprüche, **dadurch gekennzeichnet, dass** an dem ersten Drehelement (7) eine Kurvenführung (30) zum Bewegen der Schließeinrichtung (10) und/oder des Dämpfers (20) angeordnet ist.

6. Lageranordnung nach Anspruch 2, **dadurch gekennzeichnet, dass** das erste Drehelement (7) mit dem zweiten Drehelement (8) über ein drittes Drehelement (83) miteinander gekoppelt ist.

7. Lageranordnung nach Anspruch 2, **dadurch gekennzeichnet, dass** das erste Drehelement (7) mit dem zweiten Drehelement (8) über einen Zahnriemen (81) miteinander gekoppelt ist.

8. Lageranordnung nach Anspruch 2, **dadurch gekennzeichnet, dass** das erste Drehelement (7) mit dem zweiten Drehelement (8) über eine Koppelstange (82) miteinander gekoppelt ist.

9. Kühl- oder Gefrierschrank (1), mit mindestens einer verschwenkbaren Tür (2), die über mindestens eine Lageranordnung nach einem der vorhergehenden Ansprüche an einem Korpus (3) des Kühl- oder Gefrierschrankes (1) gehalten ist.

10. Kühl- oder Gefrierschrank (1) nach Anspruch 9, **dadurch gekennzeichnet, dass** die Lageranordnung an einer Außenseite des Korpus (3) festgelegt ist.

## Claims

1. A bearing assembly for a door (2) of an item of furniture or domestic appliance (1), in particular for refrigerators or freezers, having
- a bearing element (6) for the mounting of the door (2) on a body (3) of the item of furniture or domestic appliance (1) so it is rotatable about a bearing axis (4),
- a closing device (10) fastened in a housing (5) on the body (3) of the item of furniture or domestic appliance (1), by means of which the door (2) is movable by a drive part over a specific pivot range in the closing direction and/or opening direction,
- wherein the drive part is formed as a spring (11), in particular a compression spring, or the drive part is formed as an electrical drive part, in particular an electric motor,
- wherein the closing device (10) has the drive part and a first rotational element (7), which absorbs the rotational movement of the door (2) about the bearing axis (4), having an axis of rotation (71) substantially parallel to the bearing axis (4) of the door (2),
- wherein the first rotational element (7) and the door (2) are coupled to one another via a compensation device to compensate for a length offset and/or angle offset between the axis of rotation (71) of the first rotational element (7) and the bearing axis (4) of the door (2),
- wherein the compensation device has a driver (9, 44), which can be coupled to the first rotational element (7) and moves the door (2) in the closing direction and/or opening direction,
- wherein in the closing direction (10), a damper (20) for damping a pivot movement of the door (2) during the opening and closing of the door (2) over at least one pivot range is accommodated, which is coupled to the first rotational element (7)
**characterized in that**
the driver (9), which is insertable into a recess (42) of the door (2), has a bolt (93), which can be coupled to the first rotational element (7) in a rotationally-fixed manner and a driver arm (91) which is held so it can be tilted on the bolt (93) in an angle range between 75° and 105° in relation to the axis of rotation (71) of the first rotational element (7) or
- that the driver (44) is designed as a bolt which can be accommodated in the bearing element (6) of the door (2) which can be coupled with the first rotational element (7) in a rotationally-fixed manner in relation to the door (2), wherein an end part (45) of the driver (44) which protrudes into the first rotational element (7), and/or an end part of the driver (44) which protrudes into the door (2) can be tilted by a predetermined angle about the axis of rotation (71) of the first rotational element (7).

2. Bearing element according to the preamble of Claim 1, wherein the compensation device has at least one second rotational element (8), which is coupled to the first rotational element (7) and transmits the rotational movement, wherein the second rotational element (8) is arranged offset in relation to the first rotational element (7) in a plane substantially parallel to the bearing axis (4),
**characterized in that**
the driver (9), which is insertable into a recess (42) of the door (2), has a bolt (93), which can be coupled to second rotational element (8) in a rotationally-fixed manner and a driver arm (91) which is held so it can be tilted on the bolt (93) in an angle range between 75° and 105° in relation to the axis of rotation (84) of the second rotational element (8) or
that the driver (44) is designed as a bolt which can be accommodated in the bearing element (6) of the door (2) which can be coupled with the second rotational element (8) in a rotationally-fixed manner in relation to the door (2), wherein an end part (45) of the driver (44) which protrudes into the second rotational element (8), and/or an end part of the driver (44) which protrudes into the door (2) can be tilted by a predetermined angle about the axis of rotation (84) of the second rotational element (8).

3. The bearing assembly according to Claim 2, **characterized in that** an axis of rotation (84) of the second rotational element (8) is identical to the bearing axis (4) of the door (2).

4. The bearing assembly according to any one of the preceding claims, **characterized in that** the end part (45) of the driver (44) which protrudes into the first or second rotational element (7, 8), and/or the end part of the driver (44) which protrudes into the door (2) is mounted in a formfitting manner in the rotational direction of the first or second rotational element (7, 8), wherein circumferential contact surfaces of the end part (45) of the driver (44) are designed as spherical.

5. The bearing assembly according to any one of the preceding claims, **characterized in that** a curve guide (30) for moving the closing device (10) and/or the damper (20) is arranged on the first rotational element (7).

6. The bearing assembly according to Claim 2, **characterized in that** the first rotational element (7) is coupled to the second rotational element (8) via a third rotational element (83).

7. The bearing assembly according to Claim 2, **characterized in that** the first rotational element (7) is coupled to the second rotational element (8) via a toothed belt (81).

8. The bearing assembly according to Claim 2, **characterized in that** the first rotational element (7) is coupled to the second rotational element (8) via a coupling rod (82).

9. A refrigerator or freezer (1), having at least one pivotable door (2), which is held via at least one bearing assembly according to at least one of the preceding claims on a body (3) of the refrigerator or freezer (1).

10. The refrigerator or freezer (1) according to Claim 9, **characterized in that** the bearing assembly is secured on an outer side of the body (3).

## Revendications

1. Agencement de palier pour une porte (2) d'un meuble ou d'un appareil ménager (1), en particulier pour des réfrigérateurs ou des congélateurs, comprenant
- un élément de palier (6) pour monter la porte (2) de manière rotative sur un corps (3) du meuble ou de l'appareil ménager (1) autour d'un axe de palier (4),
- un dispositif de fermeture (10) qui est fixé au corps (3) du meuble ou de l'appareil ménager (1) ou à la porte (2) dans un boîtier (5) et au moyen duquel la porte (2) peut être déplacée par une pièce d'entraînement sur une certaine plage de pivotement dans le sens de la fermeture et/ou dans le sens de l'ouverture,
- dans lequel un ressort (11), en particulier un ressort de compression, sert de partie d'entraînement ou la partie d'entraînement est conçue comme une partie d'entraînement électrique, en particulier comme un moteur électrique,
- dans lequel le dispositif de fermeture (10) comprend la partie d'entraînement et un premier élément rotatif (7) permettant un mouvement de rotation de la porte (2) autour de l'axe de palier (4) et ayant un axe de rotation (71) sensiblement parallèle à l'axe de palier (4) de la porte (2),
- dans lequel le premier élément rotatif (7) et la porte (2) sont couplés l'un à l'autre par l'intermédiaire d'un dispositif de compensation pour compenser un décalage longitudinal et/ou un décalage angulaire entre l'axe de rotation (71) du premier élément rotatif (7) et l'axe de palier (4) de la porte (2),
- le dispositif de compensation comporte un entraîneur (9, 44) qui peut être couplé de manière fixe en rotation au premier élément rotatif (7) et qui déplace la porte (2) dans le sens de la fermeture et/ou dans le sens de l'ouverture,
- dans lequel un amortisseur (20) pour amortir un mouvement de pivotement de la porte (2) lors de l'ouverture et de la fermeture de la porte (2) est logé dans le dispositif de fermeture (10) par l'intermédiaire d'au moins une région de pivotement, qui est couplée au premier élément rotatif (7),
**caractérisé en ce que**
- l'entraîneur (9), qui peut être inséré dans un évidement (42) de la porte (2), présente un axe (93) qui peut être couplé de manière fixe en rotation au premier élément rotatif (7), et un bras d'entraînement (91) qui est maintenu sur l'axe (93) de manière à pouvoir basculer dans une plage angulaire comprise entre 75° et 105° par rapport à l'axe de rotation (71) du premier élément rotatif (7) ou
- **en ce que** l'entraîneur (44) est conçu comme une broche qui peut être logée dans l'élément de palier (6) de la porte (2) de manière fixe en rotation par rapport à la porte (2), une pièce d'extrémité (45) de l'entraîneur (44) qui fait saillie dans le premier élément rotatif (7) et/ou une pièce d'extrémité de l'entraîneur (44) qui fait saillie dans la porte (2) pouvant être basculées d'un angle prédéterminé autour de l'axe de rotation (71) du premier élément rotatif (7).

2. Agencement de palier selon le terme générique de la revendication 1, dans lequel le dispositif de compensation présente au moins un deuxième élément rotatif (8) couplé au premier élément rotatif (7) et transmettant le mouvement de rotation, le deuxième élément rotatif (8) étant disposé de manière décalée par rapport au premier élément rotatif (7) dans un plan essentiellement parallèle à l'axe du palier (4),
**caractérisé en ce que** l'entraîneur (9), qui peut être inséré dans un évidement (42) de la porte (2), présente un axe (93) qui peut être couplé de manière fixe en rotation au deuxième élément rotatif (8), et un bras d'entraînement (91) qui est maintenu sur l'axe (93) de manière à pouvoir basculer dans une plage angulaire comprise entre 75° et 105° par rapport à un axe de rotation (84) du deuxième élément rotatif (8) ou
dans lequel l'entraîneur (44) est réalisé sous la forme d'une broche qui peut être logée dans l'élément de palier (6) de la porte (2) de manière fixe en rotation par rapport à la porte (2), dans lequel une pièce d'extrémité (45) de l'entraîneur (44) faisant saillie dans le deuxième élément rotatif (8) et/ou une pièce d'extrémité de l'entraîneur (44) faisant saillie dans la porte (2) peuvent être inclinées d'un angle prédéterminé autour de l'axe de rotation (84) du deuxième élément rotatif (8).

3. Agencement de palier selon la revendication 2, **caractérisé en ce que** l'axe de rotation (84) du second élément rotatif (8) est égal à l'axe de palier (4) de la porte (2).

4. Agencement de palier selon l'une des revendications précédentes, **caractérisé en ce que** la pièce d'extrémité (45) de l'entraîneur (44) faisant saillie dans le premier ou le deuxième élément rotatif (7, 8) et/ou la pièce d'extrémité de l'entraîneur (44) faisant saillie dans la porte (2) est montée par complémentarité de forme dans le sens de rotation du premier ou du deuxième élément rotatif (7, 8), les surfaces de contact périphériques de la pièce d'extrémité (45) de l'entraîneur (44) étant de forme sphérique.

5. Agencement de palier selon l'une quelconque des revendications précédentes, **caractérisé en ce qu'un** guide de came (30) pour déplacer le dispositif de fermeture (10) et/ou l'amortisseur (20) est disposé sur le premier élément rotatif (7).

6. Agencement de palier selon la revendication 2, **caractérisé en ce que le** premier élément rotatif (7) est couplé au deuxième élément rotatif (8) par l'intermédiaire d'un troisième élément rotatif (83).

7. Agencement de palier selon la revendication 2, **caractérisé en ce que le** premier élément rotatif (7) est couplé au second élément rotatif (8) par l'intermédiaire d'une courroie dentée (81).

8. Agencement de palier selon la revendication 2, **caractérisé en ce que le** premier élément rotatif (7) est couplé au second élément rotatif (8) par l'intermédiaire d'une tige de couplage (82).

9. Réfrigérateur ou congélateur (1), comprenant au moins une porte pivotante (2) supportée sur un corps (3) du réfrigérateur ou congélateur (1) par au moins agencement de palier selon l'une des revendications précédentes.

10. Réfrigérateur ou congélateur (1) selon la revendication 9, **caractérisé en ce que** le palier est fixé sur un côté extérieur du corps (3).
